# FASCICULE DE BREVET EUROPEEN

(11) **EP 1 489 266 B1**
(45) Date de publication et mention de la délivrance du brevet: **15.08.2007**
(21) Numéro de dépôt: 04291450.7
(22) Date de dépôt: 10.06.2004
(51) Int. Cl.: F01D 5/30

(54) **Rétention d'une aube avec attache à pied de marteau dissymétrique à l'aide des raidisseurs de plates-formes**
Feststellung der Schaufel mit asymmetrischem Hammerkopffuss mittels Versteifung der eingebauten Plattform
Retention of a blade with an asymmetric hammerhead foot using platform stiffeners

(30) Priorité: 16.06.2003 FR 0307214
(43) Date de publication de la demande: 22.12.2004
(73) Titulaire: SNECMA, 75015 Paris (FR)
(72) Inventeur: Lejars, Claude, 91210 Draveil (FR); Reghezza, Patrick, 77000 Vaux-Le-Penil (FR); Mace, Jérôme, 77000 Melun (FR); Follonier, Christophe, 77310 Saint-Fargeau Ponthierry (FR); Pontoizeau, Bruce, 75012 Paris (FR)
(74) Mandataire: Barbin le Bourhis, Joël

(56) Documents cités:
- EP-A- 0 530 097
- US-A- 2 398 140
- US-A- 2 494 658
- US-A- 2 656 147
- US-A- 4 460 315

## Description

L'invention concerne un disque aubagé de turbomachine qui s'étend dans une veine conique et qui est retenu dans une gorge périphérique dudit disque par des attaches du type marteau, chacune desdites aubes comportant en outre une plate-forme dont la face radialement extérieure délimite la veine du flux gazeux et dont la face radialement intérieure présente une nervure amont et une nervure aval disposées dans des plans perpendiculaires à l'axe de rotation dudit disque et jouxtant respectivement un anneau amont et un anneau aval formés à la périphérie dudit disque de part et d'autre de ladite gorge afin d'assurer l'étanchéité dans ces zones.

Dans les turboréacteurs à grand taux de dilution, le rayon de la veine du flux primaire diminue de l'amont vers l'aval dans le compresseur basse pression. La conicité de cette veine est très élevée au niveau des derniers étages de ce compresseur. Les aubes de ces étages s'étendent obliquement dans la veine par rapport au plan perpendiculaire à l'axe de rotation du compresseur, c'est-à-dire obliquement par rapport à la direction radiale des forces centrifuges.

L'invention concerne plus précisément les disques aubagés de ce type, dans lesquels les aubes sont retenues par une attache de type marteau dans une gorge périphérique du disque, cette gorge étant délimitée par une lèvre amont et une lèvre aval, dont les surfaces raccordées au fond de la gorge forment des portées sur lesquelles les flancs des pieds d'aube sont en appui lors du fonctionnement de la turbomachine, ces portées supportant des efforts de réaction dont la résultante est de préférence dans le plan des forces centrifuges auxquelles les aubes sont soumises.

Pour obtenir ce résultat, EP 0 695 856 a proposé une attache marteau asymétrique, c'est-à-dire que l'angle de la portée de la lèvre amont, qui a le plus grand diamètre, par rapport à un plan perpendiculaire à l'axe de rotation, est supérieure à l'ange formé entre la portée de la lèvre aval et ledit plan. La figure 4B de ce document montre la liaison aube-disque dans le cas où l'aube, soumise à une sollicitation axiale importante, par suite d'un choc d'un débris ingéré par la turbomachine, a tendance à pivoter autour d'un centre de rotation C situé à l'extrémité amont de la portée de la lèvre aval. Du fait de la conformation de la gorge et du pied d'aube, l'aube peut se dégager en cas de choc important.

US 5 271 718 décrit des aubes de type attache marteau symétrique qui présentent des plates-formes ayant sur leur face radialement intérieure des nervures qui s'étendent dans le sens circonférentiel et dans le sens axial et qui sont destinées à éviter les résonances vibratoires, deux de ces nervures circonférentielles coopérant avec des anneaux formés à la périphérie du disque pour assurer l'étanchéité dans ces zones. L'épaisseur axiale de ces nervures est sensiblement égale à l'épaisseur des anneaux. Ce document montre que les nervures axiales formées sur la face radialement intérieure des plates-formes ont une hauteur inférieure à celle des nervures coopérant avec les anneaux. En cas de sollicitation axiale importante, la nervure située en aval supporte une grande partie des efforts générés et peut riper axialement sur l'anneau aval, ce qui peut provoquer le dégagement de l'aube.
En outre, en cas de sollicitation tangentielle, les extrémités de ces nervures peuvent riper sur les anneaux ce qui, à défaut d'entraîner le dégagement de l'aube, peut entraîner un chevauchement des bords adjacents de deux aubes voisines.

Ces désordres peuvent se produire notamment dans un disque aubagé du type mentionné dans l'introduction du présent mémoire, dans lequel les aubes s'étendent dans une veine fortement conique.
Le but de l'invention est de proposer une aube modifiée qui permette de pallier ces inconvénients.

Ce but est atteint selon l'invention telle que définie par la revendication 1 par le fait que l'épaisseur de la nervure aval, dans la direction axiale, est supérieure à l'épaisseur de l'anneau aval.

Cette disposition permet d'offrir une surface de contact plane et homogène entre la nervure et l'anneau du disque qui présente éventuellement une gorge pour recevoir un jonc d'étanchéité.

Selon une autre caractéristique avantageuse, l'épaisseur de la nervure amont dans la direction axiale est supérieure à l'épaisseur de l'anneau amont.

De préférence, la hauteur desdites nervures est suffisamment grande pour limiter la possibilité de chevauchement des plates-formes.

D'autres caractéristiques et avantages de l'invention ressortiront à la lecture de la description suivante faite à titre d'exemple et en référence aux dessins annexés dans lesquels :
- la figure 1 est une vue en coupe, selon un plan contenant l'axe de rotation, d'une liaison aube/disque selon l'invention, l'aube s'étendant dans une veine fortement conique, et l'attache étant du type marteau asymétrique, et
- la figure 2 est une vue en perspective et de dessous de deux aubes adjacentes 1a et 1b.

La figure 1 montre une aube 1 dont le pied 2 en forme de queue d'aronde comporte un flanc amont 3a et un flanc aval 3b dont les surfaces sont en appui sur des portées 4a, 4b des faces internes d'une lèvre amont 5 et d'une lèvre aval 6 qui délimitent une gorge 7 formée à la périphérie d'un disque 12 et dont le fond 8 se raccorde aux portées 4a et 4b par des surfaces arrondies respectivement 9a et 9b.

En cas de sollicitations axiales importantes par suite d'un choc d'un débris sur la partie aérodynamique de l'aube 1, celle-ci a tendance à pivoter autour de l'extrémité amont C de la portée 4b de la lèvre aval 6. L'extrémité 10 du talon 11 du pied de l'aube 1, la plus éloignée du centre de rotation C, est sollicitée à décrire un cercle géométrique C.

Il est à noter que l'aube 1 s'étend dans une veine fortement conique, c'est-à-dire que la lèvre amont 5 a un diamètre plus grand que la lèvre aval 6, et les portées 4a et 4b font, avec le plan perpendiculaire à l'axe de rotation du disque 2, des angles différents.

Le disque 12 présente en amont une première extension radiale 20, appelé anneau amont dans le présent mémoire, de faible épaisseur axiale, et en aval une deuxième extension radiale 21, appelé anneau aval, qui comporte une gorge 22 destinée à recevoir un jonc d'étanchéité non montré sur le dessins par souci de clarté.

Les anneaux amont 20 et aval 21 présentent des surfaces périphériques 20a et 21a cylindriques, de révolution autour de l'axe de rotation du disque 12.

L'aube 2 présente entre le pied 2 et la partie aérodynamique une plate-forme 30 dont la face radialement extérieure 30a délimite la veine conique, et dont la face radialement intérieure 30b comporte une nervure amont 32 et une rainure aval 33 qui s'étendent circonférentiellement au voisinage immédiat des surfaces périphériques 20a et 21a des anneaux amont 20 et aval 21.

Ces nervures 32 et 33 présentent notamment des portions de surface cylindriques, respectivement 32a et 32b, de révolution autour de l'axe de rotation du disque 1 qui recouvrent les surfaces périphériques 20a et 21a des anneaux amont 21 et aval 22, et dont la largeur dans le sens axial est supérieure à la largeur des surfaces périphériques 20a et 21a.

En cas d'une sollicitation axiale de l'aube 1 par suite du choc d'un débris, l'aube 1 a tendance à pivoter autour du point C. Cette sollicitation entraîne un appui positif de la nervure aval 33 sur l'anneau aval 21.

Du fait que la surface 32b est cylindrique et large dans le sens axial, cette surface ne peut pas riper sur la surface périphérique 21a de l'anneau 21. Cette disposition empêche le pied d'aube 2 de s'échapper de la gorge 7 car elle limite le débattement de l'aube 1.

En cas d'une sollicitation tangentielle importante, les extrémités des deux nervures 32 et 33 sont en appui positif sur les surfaces périphériques 20a et 21a des anneaux amont 20 et aval 21.

La largeur des surfaces 32a et 33a est calculée de manière à toujours offrir une assise suffisante sur les anneaux 20 et 21 dans toutes les plages de déplacement de l'aube 1 en fonctionnement.

La hauteur des nervures 32 et 33 est calculée de telle manière que, quel que soit le déplacement des aubes adjacentes, par suite d'une sollicitation tangentielle, les bords adjacents des plates-formes 30 de deux aubes consécutives 1a et 1b ne puissent se chevaucher, ainsi que cela est montré sur la figure 2.

Cette figure 2 montre des aubes 1a et 1b qui présentent en outre d'autres nervures de rigidification, disposées entre la nervure amont 32 et la nervure aval 33.

Cette aube pourrait également comporter des nervures dirigées axialement sans sortir du cadre de l'invention.

## Revendications

1. Disque aubagé de turbomachine comportant des aubes (1) qui s'étendent dans une veine conique et qui sont retenues dans une gorge périphérique (7) dudit disque (12) par des attaches du type marteau, chacune desdites aubes comportant en outre une plate-forme (30) dont la face radialement extérieure (30a) délimite la veine du flux gazeux et dont la face radialement intérieure (30b) présente une nervure amont (32) et une nervure aval (33) disposées dans des plans perpendiculaires à l'axe de rotation dudit disque et jouxtant radialement respectivement un anneau amont (20) et un anneau aval (21) formés à la périphérie dudit disque (12) de part et d'autre de ladite gorge (7), afin d'assurer d'étanchéité dans ces zones,
**caractérisé par le fait que** l'épaisseur de la nervure aval (33), dans la direction axiale, est supérieure à l'épaisseur de l'anneau aval (21).

2. Disque selon la revendication 1, **caractérisé par le fait que** l'épaisseur de la nervure amont (32), dans la direction axiale, est supérieure à l'épaisseur de l'anneau amont (20).

3. Disque selon l'une des revendications 1 ou 2, **caractérisé par le fait que** la hauteur des nervures est suffisamment grande pour limiter la possibilité de chevauchement des plates-formes.

## Claims

1. A bladed disk for a turbomachine, the disk including blades (1) which extend into a conical stream and which are held in a peripheral groove (7) of said disk (12) by hammerhead type fasteners, each of said blades further including a platform (30) whose radially-outer face (30a) defines the boundary of the gas flow stream and whose radially-inner face (30b) presents an upstream rib (32) and a downstream rib (33) disposed in planes that are perpendicular to the axis of rotation of said disk and that are radially adjacent respectively to an upstream ring (20) and a downstream ring (21) formed at the periphery of said disk (12) on either side of said groove (7) in order to provide leaktightness in these zones, the disk being **characterized by** the fact that the thickness of the downstream rib (33) in the axial direction is greater than the thickness of the upstream ring (21).

2. A disk according to claim 1, **characterized by** the fact that the thickness of the upstream rib (32) in the axial direction is greater than the thickness of the upstream ring (20).

3. A disk according to claim 1 or claim 2, **characterized by** the fact that the height of the ribs is great enough to limit any possibility of platforms overlapping.

## Patentansprüche

1. Schaufelscheibe einer Turbomaschine mit Schaufeln (1), die sich in einem kegelförmigen Kanal erstrecken und die in einer Umfangsnut (7) der Scheibe (12) durch Befestigungselemente vom Typ Hammer festgehalten sind, wobei eine jede der Schaufeln ferner eine Plattform (30) aufweist, deren radial äußere Fläche (30a) den Kanal des Gasstroms begrenzt und deren radial innere Fläche (30b) eine stromaufwärtige Rippe (32) sowie eine stromabwärtige Rippe (33) aufweist, die in zur Rotationsachse der Scheibe senkrechten Ebenen angeordnet sind und die radial an einen stromaufwärtigen Ring (20) bzw. an einen stromabwärtigen Ring (21), die am Umfang der Scheibe (12) auf beiden Seiten der Nut (7) ausgebildet sind, angrenzen, um in diesen Bereichen Dichtigkeit zu gewährleisten, **dadurch gekennzeichnet, daß** die Dicke der stromabwärtigen Rippe (33) in axialer Richtung größer ist als die Dicke des stromabwärtigen Rings (21).

2. Scheibe nach Anspruch 1, **dadurch gekennzeichnet, daß** die Dicke der stromaufwärtigen Rippe (32) in axialer Richtung größer ist als die Dicke des stromaufwärtigen Rings (20).

3. Scheibe nach einem der Ansprüche 1 oder 2, **dadurch gekennzeichnet, daß** die Höhe der Rippen groß genug ist, um die Möglichkeit einer Überlappung der Plattformen zu begrenzen.
